# EUROPÄISCHE PATENTSCHRIFT

(11) **EP 2 594 719 B1**
(45) Veröffentlichungstag und Bekanntmachung des Hinweises auf die Patenterteilung: **10.04.2024**
(21) Anmeldenummer: 12191908.8
(22) Anmeldetag: 09.11.2012
(51) Int. Cl.: E06B 1/60

(54) **Verfahren zum Fixieren eines Baukörpers**
Method for fixing a component
Procédé de fixation d'un corps de construction

(30) Priorität: 18.11.2011 DE 202011108042 U
(43) Veröffentlichungstag der Anmeldung: 22.05.2013
(73) Patentinhaber: Knelsen, Waldemar, 33154 Salzkotten-Oberntudorf (DE)
(72) Erfinder: Knelsen, Waldemar, 33154 Salzkotten-Oberntudorf (DE)
(74) Vertreter: Ostermann, Thomas

(56) Entgegenhaltungen:
- EP-A1- 1 512 806
- GB-A- 2 172 078

## Beschreibung

Die Erfindung betrifft ein Verfahren zum Fixieren eines Fensterrahmens nach dem Oberbegriff des Patentanspruchs 1.

Aus der DE 20 2006 014 335 U1 ist eine Vorrichtung zum Fixieren eines Baukörpers, nämlich eines Fensterrahmens bekannt, die ein Abstützelement umfasst, das an einer Gebäudeöffnung festlegbar ist. Das Abstützelement ist als eine Schiene ausgebildet und weist zumindest eine Bohrung auf, durch die ein fest mit dem Fensterrahmen verbundenes Fixierelement mit einem freien Ende eingreifbar ist. Aus energetischen Gründen werden heutzutage auf das Mauerwerk von Gebäuden außenseitig Dämmmaterialien aufgebracht, um eine optimale Wärmedämmung zu erreichen. Bei der Montage des Fensters muss dieses zumindest teilweise oberhalb dieses Dämmmaterials montiert sein. Die Zugänglichkeit des Abstützelements zur Befestigung mit dem Fenster nach vorläufiger Positionierung desselben in der Gebäudeöffnung ist somit erschwert.

Aus der EP 1 512 806 A1 ist eine Vorrichtung zum Fixieren eines Fensterrahmens in einer Gebäudeöffnung bekannt, wobei als Abstützelement ein Montagewinkel sowie als ein Fixierelement ein Tragelement vorgesehen sind. Das Tragelement ist fest mit einem Fensterrahmen verbunden. Der Montagewinkel weist zur Befestigung mit dem Tragelement ein Langloch mit einer Fase auf, an der sich eine Befestigungsschraube abstützen kann, die in eine Befestigungsöffnung des Tragelementes einschraubbar ist.

Aus der GB 2 172 078 A ist eine Vorrichtung zum Fixieren eines Fensterrahmens in einer Gebäudeöffnung mit einem Abstützelement bekannt, das mit einem freien Ende in die Gebäudeöffnung eingehämmert wird und entlang seiner Längserstreckung mehrere Bohrungen aufweist, in die Befestigungsmittel eingreifen zum Befestigen des Abstützelementes an dem Fensterrahmen . Das Abstützelement ist hierbei an zwei Bauteilen, nämlich an dem Fensterrahmen und an der Gebäudeöffnung befestigt. Das Abstützelement weist eine Mittellinie auf, entlang derer das Abstützelement V-förmig gefaltet wird in einem Winkel von 150°. Hierdurch wird eine Stabilität geschaffen, die es erlaubt, das Abstützelement leichter in die Gebäudeöffnung einzuhämmern.

Aufgabe der vorliegenden Erfindung ist es daher, ein Verfahren zum Fixieren eines Fensterrahmens in einer Gebäudeöffnung derart weiterzubilden, dass ein vorpositionierter Baukörper auf einfache Weise über ein an der Gebäudeöffnung anbringbares Abstützelement an der Gebäudeöffnung fixierbar ist.

Zur Lösung der Aufgabe weist die Erfindung die Merkmale des Patentanspruchs 1 auf.

Der besondere Vorteil der Erfindung besteht darin, dass durch Vorsehen einer Führungsausnehmung an dem Abstützelement ein durch eine Bohrung des Baukörpers gestecktes Fixierelementende relativ schnell in eine Verbindungsposition mit einer Bohrung des Abstützelements verbracht werden kann. Das Abstützelement braucht beispielsweise lediglich in den sich bildenden Schlitz zwischen dem Baukörper und der Gebäudeöffnung eingesteckt und so weit in Querrichtung bewegt werden, bis das freie Ende des Fixierelements in die Führungsausnehmung eingreift. Nachfolgend wird das Abstützelement lediglich in einer vorgegebenen Richtung entlang der Führungsausnehmung so weit weiterbewegt, bis das Fixierelementende in die Bohrung des Abstützelements eingreifen kann. Die Erfindung ermöglicht somit eine sichere und definierte Führungsbewegung des Fixierelementendes relativ zu dem Abstützelement, bis das gewünschte Eingreifen des Fixierelementendes in die Bohrung erfolgt.

Ausführungsbeispiele der Erfindung werden nachfolgend anhand der Zeichnungen näher erläutert.

Es zeigen:
- Figur 1: eine Draufsicht auf ein Abstützelement,
- Figur 2: ein Querschnitt entlang Linie II - II in Figur 1 und
- Figur 3: ein Vertikalschnitt durch das Abstützelement in der Montageposition.

Eine Vorrichtung zum Fixieren eines Baukörpers, insbesondere eines Fensterrahmens (Fensterprofil 1) ausgebildeten Baukörpers besteht im Wesentlichen aus einem Abstützelement 2, das mit einem fest mit dem Fensterprofil 1 verbundenen Fixierelement 3 verbindbar ist oder das Fixierelement 3 zusammen mit dem Fensterprofil 1 abstützt.

Die Vorrichtung wird vorzugsweise zum Fixieren eines vertikalen Rahmenabschnitts des Fensterprofils 1 eingesetzt.

Das Fixierelement 3 kann beispielsweise als eine Gewindestange mit einem Gewinde 4 ausgebildet sein, die - wie im vorliegenden Ausführungsbeispiel -durch eine herstellerseitig vorgefertigte Bohrung 5 des Fensterprofils 1 durchgesteckt werden kann.

Alternativ kann die Gewindestange 3 auch über zusätzliche Haltemittel, beispielsweise eine Halteplatte fest mit Fensterprofil 1 verbunden sein.

In der Regel ist die Gewindestange 3 so lang ausgeführt, dass ein freies Ende der Gewindestange 3 von dem Fensterprofil 1 abragt und mit dem als U-förmige Profilschiene ausgebildeten Abstützelement 2 kraftschlüssig und/oder formschlüssig verbindbar ist. Nach einer alternativen Ausführungsform kann das Abstützelement 2 auch als ein anderes ausgesteiftes Profil, beispielsweise Z-Profil ausgebildet sein.

Die Gewindestange 3 ist so lang ausgeführt, dass ein freier Endbereich der Gewindestange 3 in Gewindeeingriff bringbar ist mit einer Bohrung 8 des Abstützelements 2. Vorzugsweise drückt ein freies Ende der Gewindestange 3 in die benachbart zu dem Abstützelement 2 angeordnete Dämmmaterialschicht 13 ein.

Alternativ kann die Bohrung 5 ein Innengewinde aufweisen, so dass die Gewindestange 3 in Schraubeingriff mit der Profilschiene 2 bringbar ist.

Wie aus Figur 1 ersichtlich ist, weist die Profilschiene 2 in der ersten Hälfte derselben eine Mehrzahl von Bohrungen, nämlich Rundlöcher 8 und Langlöcher 9, auf zur Schraubbefestigung der Profilschiene 2 an dem Mauerwerk 16 der Gebäudeöffnung. In einer anderen Hälfte ist in einem Endbereich die Bohrung 5 vorgesehen, an der sich in Längsrichtung der Profilschiene 2 in Richtung einer Quermittelebene Q unmittelbar eine Führungsausnehmung 10 auf einer ersten Flachseite 6 der Profilschiene 2 anschließt. Diese Führungsausnehmung 10 ist als eine Führungsnut ausgebildet, die lediglich eine solche Breite und Tiefe aufweist, dass eine Spitze 11 des Fixierelementendes 3 in die Führungsausnehmung 10 eingreifen kann. Die Breite der Führungsnut 10 ist kleiner als der Durchmesser der Gewindestange 3. Sie dient daher nicht zur Befestigung der Gewindestange 3 an der Profilschiene 2. Die Führungsnut 10 kann beispielsweise als ein Einschnitt oder als eine Kantung ausgebildet sein.

Die Führungsnut 10 verläuft geradlinig entlang einer Längsmittelebene M der Profilschiene 2. Die Länge der Führungsausnehmung 10 ist größer als der Durchmesser von mindestens zwei Rundlöchern 8 bzw. einem Langloch 9. Die Führungsausnehmung 10 kann auf der ersten Flachseite 6 und/oder einer zweiten Flachseite 7 unmittelbar anschließend zu der Bohrung 5 angeordnet sein.

Die Führungsausnehmung 10 ermöglicht durch eine geführte relative Bewegung zwischen dem Abstützelement 2 und dem Fixierelement 3 ein zielsicheres und schnelles Bewegen des Fixierelementendes 12 in eine Eingreifposition, in der das Fixierelementende 12 in die hierfür vorgesehene Bohrung 5 eingreift. Denn nachdem das Fensterprofil 1 in der Gebäudeöffnung ausgerichtet ist, wird die Profilschiene 2 in einen sich zwischen dem Fensterprofil 1 und der daneben befindlichen Dämmmaterialschicht 13 gebildeten Schlitz eingesteckt und in Querrichtung 17 so weit bewegt, bis das Fixierelementende 12 in die Führungsausnehmung 10 eingreift. Nachfolgend braucht die Profilschiene 2 nur in Längsrichtung so weit relativ zu dem Abstützelement 2 verschoben werden, bis das Fixierelementende 12 in das Rundloch 5 eingreifen kann. Nun ist die Montageposition des Fixierelementes 3 relativ zum Abstützelement 2 erreicht. Durch entsprechende Werkzeuge kann nun die Festlegung der Profilschiene 2 an der Gewindestange 3 erfolgen.

Durch nicht dargestellte weitere Befestigungsmittel kann die Profilschiene 2 an einen oder mehreren der Rundlöchern 8 bzw. Langlöchern 9 mit dem Mauerwerk 16 verbunden werden. Die Profilschiene 2 erstreckt sich hierbei in horizontaler Richtung.

Nach einer nicht dargestellten alternativen Ausführungsform der Erfindung kann die Führungsausnehmung 10 auch als ein Führungsschlitz ausgebildet sein, der zu einer vollständigen Materialausnehmung führt wie bei den Rund- und Langlöchern 8, 9. Die Breite des Führungsschlitzes ist jedoch so schmal, dass das Fixierelementende 12 nicht vollständig eingesteckt bzw. durchgesteckt werden kann.

Das Abstützelement 2 ist vorzugsweise aus einem Metallmaterial hergestellt.

## Patentansprüche

1. Verfahren zum Fixieren eines Fensterrahmens in einer Gebäudeöffnung, wobei ein Fixierelement (3) in eine Bohrung (5) eines Abstützelementes (2) eingreift, wobei der Fensterrahmen (1) in der Gebäudeöffnung ausgerichtet wird,
**dadurch gekennzeichnet, dass**
das Abstützelement (2) in einem sich zwischen dem Fensterrahmen (1) und einer daneben befindlichen Dämmmaterialschicht (13) gebildeten Schlitz eingesteckt wird und in Querrichtung (17) des Abstützelementes (2) so weit bewegt wird, bis ein Fixierelementende (12) des fest mit dem Fensterrahmen (1) verbindbaren Fixierelementes (3) in einer sich an der Bohrung (5) unmittelbar anschließenden und geradlinig entlang einer Längsmittelebene (M) einer Flachseite (6, 7) des Abstützelementes (2) verlaufende Führungsausnehmung (10) eingreift,
und dass nachfolgend das Abstützelement (2) in Längsrichtung so weit relativ zu dem Fixierelement (3) verschoben wird, bis das Fixierelementende (12) in die Bohrung (5) eingreift, so dass sich das Fixierelementende (12) in einer Eingreifposition befindet.

## Claims

1. A method for fixing a window frame in a building opening, wherein a fixing element (3) engages in a hole (5) in a support element (2), wherein the window frame (1) is aligned in the building opening,
**characterized in that**
the support element (2) is inserted in a slot formed between the window frame (1) and an insulating material layer (13) adjacent thereto and is moved in the transverse direction (17) of the support element (2) until a fixing element end (12) of the fixing element (3), which can be rigidly connected to the window frame (1), engages in a guide recess (10) that is directly adjacent to the hole (5) and extends linearly along a longitudinal center plane (M) of a flat face (6, 7) of the support element (2),
and **in that** the support element (2) is then moved in the longitudinal direction relative to the fixing element (3) until the fixing element end (12) engages in the hole (5) such that the fixing element end (12) is in an engaged position.

## Revendications

1. Procédé de fixation d'un cadre de fenêtre dans une ouverture de bâtiment, un élément de fixation (3) s'engageant dans un alésage (5) d'un élément de support (2), le cadre de fenêtre (1) étant orienté dans l'ouverture de bâtiment,
**caractérisé en ce que**
l'élément de support (2) est inséré dans une fente formée entre le cadre de fenêtre (1) et une couche de matériau isolant (13) située à côté de celui-ci et est déplacé dans le sens transversal (17) de l'élément de support (2) jusqu'à ce qu'une extrémité de l'élément de fixation (12) de l'élément de fixation (3) pouvant être relié de manière fixe au cadre de fenêtre (1) s'engage dans un évidement de guidage (10) étant immédiatement adjacent à l'alésage (5) et s'étendant de manière rectiligne le long d'un plan médian longitudinal (M) d'un côté plat (6, 7) de l'élément de support (2),
et **en ce que**, ensuite, l'élément de support (2) est déplacé dans la direction longitudinale par rapport à l'élément de fixation (3) jusqu'à ce que l'extrémité de l'élément de fixation (12) s'engage dans l'alésage (5) de telle sorte que l'extrémité de l'élément de fixation (12) se trouve dans une position d'engagement.
